# EUROPÄISCHE PATENTSCHRIFT

(11) **EP 1 470 766 B1**
(45) Veröffentlichungstag und Bekanntmachung des Hinweises auf die Patenterteilung: **20.06.2007**
(21) Anmeldenummer: 04450067.6
(22) Anmeldetag: 18.03.2004
(51) Int. Cl.: A47B 9/00

(54) **Arbeitstisch**
Working table
Table de travail

(30) Priorität: 24.04.2003 AT 6232003
(43) Veröffentlichungstag der Anmeldung: 27.10.2004
(73) Patentinhaber: Koch, Walter, 8541 Schwanberg (AT)
(72) Erfinder: Koch, Walter, 8541 Schwanberg (AT)
(74) Vertreter: Hübscher, Helmut

(56) Entgegenhaltungen:
- CA-A- 2 312 638
- NL-C- 1 017 731
- US-A- 4 440 096
- US-A- 4 714 025

## Beschreibung

Die Erfindung bezieht sich auf einen Arbeitstisch mit einem der Höhe nach verstellbaren, eine Tischplatte aufnehmenden Gestell, mit wenigstens einem elektrischen Motor zur Verstellung des Gestells und mit einer von Hand betätigbaren Schalteinrichtung mit zwei Schaltfunktionen zum gegensinnigen Ansteuern einer Steuereinrichtung für den Motor (siehe US-A-4 714 025).

Arbeitstische, die ein der Höhe nach verstellbares Gestell aufweisen und mittels wenigstens eines elektrischen Motors zur Sicherstellung vorteilhafter ergonomischer Verhältnisse in unterschiedliche Arbeitsstellungen bewegt werden können, weisen im allgemeinen zur Ansteuerung der für den Motor vorgesehenen Steuereinrichtung eine von Hand betätigbare Schalteinrichtungen mit zwei Tastschaltern auf, die die Steuereinrichtung für den Motor einerseits im Sinne eines Hebens und anderseits im Senksinn der Tischplatte ansteuern. Diese Tastschalter sind üblicherweise unmittelbar nebeneinander angeordnet, was vor allem dann zu Handhabungsschwierigkeiten führt, wenn die Schalteinrichtung außerhalb des Arbeitsbereiches, beispielsweise unterhalb der Tischplatte, angeordnet wird, so daß die Tastschalter für die voneinander getrennten Schaltfunktionen der Auf- und Abbewegung kaum eingesehen werden können. In diesem Fall ist mit Fehlbedienungen zu rechnen.

Der Erfindung liegt somit die Aufgabe zugrunde, einen Arbeitstisch der eingangs genannten Art so auszugestalten, daß eine vorteilhafte, sichere Handbedienung möglich wird, selbst wenn die Schalteinrichtung außerhalb des üblichen Sichtbereiches eines Tischbenützers angeordnet ist.

Die Erfindung löst die gestellte Aufgabe dadurch, daß die Schalteinrichtung einen auf der Unterseite der Tischplatte in deren Randbereich angeordneten Folienschalter zur Beaufschlagung der Steuereinrichtung im Sinne eines Hebens der Tischplatte und ein durch einen Druck auf die Oberseite der Tischplatte betätigbares Schaltglied zur gegensinnigen Ansteuerung des Motors aufweist.

Durch das Vorsehen eines Folienschalters zur Beaufschlagung der Steuereinrichtung im Sinne eines Hebens auf der Unterseite der Tischplatte wird die dem Heben der Tischplatte entsprechende Handbewegung für die Motorsteuerung ausgenützt, ohne jedoch die für das Heben der Tischplatte erforderliche Kraft von Hand aus aufwenden zu müssen. In ähnlicher Weise wird durch das Vorsehen eines Schaltgliedes, das durch einen Druck auf die Oberseite der Tischplatte betätigt wird, die natürliche Handbewegung zum Senken der Tischplatte für die Steuerung dieser Tischplattenbewegung genützt, was ergonomisch vorteilhafte Handhabungsbedingungen schafft, die eine Fehlbedienung praktisch ausschließen.

Die Tischplatte selbst kann als Schaltglied für die Abwärtsbewegung genützt werden, wenn die Steuereinrichtung an einen Geber für die Motorbelastung angeschlossen ist und der Motor eine von der Steuereinrichtung in Abhängigkeit von einer Änderung der Motorbelastung ansteuerbare, über den Folienschalter für das Heben der Tischplatte freischaltbare Umpoleinrichtung aufweist. Wird nämlich von Hand aus auf die Tischplatte ein Druck von oben ausgeübt, so ändert dieser Druck die Motorbelastung, was bei einer entsprechend feinfühligen Überwachung der Motorbelastung zur Ausgabe eines Steuersignals genützt werden kann, mit dessen Hilfe die Umpoleinrichtung des Motors für die Abwärtsbewegung der Tischplatte angesteuert werden kann. Voraussetzung hiefür ist, daß der Motor zunächst über den Folienschalter auf der Tischplattenunterseite eingeschaltet wird. Mit der Betätigung des Folienschalters wird die Umpoleinrichtung für eine vorgegebene Zeitspanne freigeschaltet. Erfolgt keine Druckbelastung der Tischplatte von oben, so wird die Tischplatte angehoben, solange der Folienschalter, der einen Tastschalter bildet, gedrückt wird. Nur wenn innerhalb der vorgegebenen Zeitspanne nach dem Einschalten des Motors ein entsprechender Steuerdruck auf die als Schaltglied wirksame Tischplatte ausgeübt wird, wird der Motor umgepolt und der Tisch gesenkt, wobei vorteilhafterweise die Geschwindigkeit von einem Schleichgang auf die vorgesehene Stellgeschwindigkeit erhöht wird, und zwar sowohl für das Senken als auch für das Heben des Arbeitstisches.

Die Tischplatte selbst als Schaltglied zu verwenden, bringt den Vorteil mit sich, daß die Oberseite der Tischplatte vollständig als Arbeitsbereich zur Verfügung steht. Wird auf diesen Vorteil verzichtet, so kann das Schaltglied aus einem zusätzlichen, auf der Oberseite der Tischplatte angeordneten, dem Folienschalter auf der Tischunterseite gegenüberliegenden Folienschalter bestehen, über den die Steuereinrichtung für den Motor im Sinne eines Senkens der Tischplatte beaufschlagt wird. Diese Ausführungsform erlaubt den Einsatz herkömmlicher Steuereinrichtungen, weil die beiden Folienschalter auf der Ober- und der Unterseite der Tischplatte lediglich herkömmliche Tastschalter ersetzen.

Um einfache Montageverhältnisse zu erreichen, können die beiden Folienschalter durch einen Steg zu einer den Rand der Tischplatte beidseitig umfassenden Baueinheit verbunden werden, die beispielsweise auf die Tischplatte aufgeklebt wird.

In der Zeichnung ist der Erfindungsgegenstand beispielsweise dargestellt.
Es zeigen
- Fig. 1: einen erfindungsgemäßen Arbeitstisch in einem vereinfachten Blockschaltbild,
- Fig. 2: eine der Fig. 1 entsprechende Darstellung einer Konstruktionsvariante eines erfindungsgemäßen Arbeitstisches und
- Fig. 3: die im Ausführungsbeispiel nach der Fig. 2 eingesetzte Schalteinrichtung in einem Blockschaltbild.

Der Arbeitstisch gemäß den dargestellten Ausführungsbeispielen weist ein eine Tischplatte 1 tragendes Gestell 2 auf, das Teleskopbeine 3 zur Aufnahme der Tischplatte 1 bildet. Diese Teleskopbeine 3 werden durch je einen elektrischen Motor 4 angetrieben, der beispielsweise über ein Ritzel 5 eine Zahnstange 6 der Teleskopbeine 3 verschiebt. Den Motoren 4 ist eine Steuereinrichtung 7 zugeordnet, die über eine Schalteinrichtung 8 betätigt werden kann. Die Schalteinrichtung 8 weist einen auf der Unterseite der Tischplatte 1 angeordneten Folienschalter 9 auf, der die Steuereinrichtung 7 im Sinne eines Hebens der Tischplatte 1 beaufschlagt. Zur gegensinnigen Verstellung der Tischplatte 1 ist ein Schaltglied 10 vorgesehen, das durch einen Druck auf die Oberseite der Tischplatte 1 betätigt wird. lm Ausführungsbeispiel nach der Fig. 1 wird dieses Schaltglied 10 durch die Tischplatte 1 selbst gebildet. Der von Hand aus auf die Tischplatte 1 von oben ausgeübte Druck bewirkt eine Änderung der Motorbelastung, die beispielsweise über den aufgenommenen Strom erfaßt werden kann. Zu diesem Zweck ist die Steuereinrichtung 7 an einen Meßwertgeber 11 für den Motorstrom angeschlossen, so daß in einer Auswerteschaltung der Steuereinrichtung 7 eine entsprechende Belastungsänderung der Motoren 4 festgestellt und in Abhängigkeit davon eine Umpoleinrichtung 12 für die Motoren 4 angesteuert werden kann, so daß über die umgepolten Motoren 4 die Tischplatte 1 bei einem Druck von oben abgesenkt wird.

Es muß selbstverständlich sicher gestellt sein, daß nicht jede zusätzliche Belastung der Tischplatte 1 zu deren Absenkung führt. Aus diesem Grunde wird mit der Betätigung des Folienschalters 9 auf der Unterseite der Tischplatte 1 ein Zeitglied 13 angestoßen, über das die Umpoleinrichtung 12 für ein vorgegebenes Zeitfenster freigeschaltet wird. Wird innerhalb dieses Zeitfensters ein entsprechender Druck auf die Tischplatte 1 von oben ausgeführt, so erfolgt die Abwärtssteuerung der Tischplatte 1. Da über den Folienschalter 9 die Hebebewegung für die Tischplatte 1 eingeleitet wird, die dann gegebenenfalls in eine Senkbewegung umgekehrt wird, empfiehlt es sich, die Motoren 4 während des durch das Zeitglied 13 bestimmten Zeitfensters mit einem Schleichgang zu betreiben und erst nach Ablauf der vorgegebenen Zeitspanne die Verstellgeschwindigkeit auf das vorgesehene Maß zu erhöhen.

Im Ausführungsbeispiel nach den Fig. 2 und 3 wird das Schaltglied 10 der Schalteinrichtung 8 aus einem zusätzlichen Folienschalter 14 gebildet, der durch einen Steg 15 mit dem Folienschalter 9 auf der Tischplattenunterseite zu einer Baueinheit verbunden ist, so daß sich die beiden Folienschalter 9, 14 auf der Unter- und der Oberseite der Tischplatte 1 einander gegenüberliegen und je einen Tastschalter zur Beaufschlagung der Steuereinrichtung 7 für die ihnen zugeordnete Schaltfunktion bilden. Wie sich aus dem Blockschaltbild der Fig. 3 im Zusammenhang mit Fi. 2 ergibt, wird bei einer Betätigung des Folienschalters 14 auf der Oberseite der Tischplatte 1 die Steuereinrichtung 7 mit einem Steuersignal zum Absenken der Tischplatte 1 beaufschlagt, während eine Druckbelastung des Folienschalters 9 auf der Unterseite der Tischplatte 1 ein Heben der Tischplatte 1 nach sich zieht.

## Patentansprüche

1. Arbeitstisch mit einem der Höhe nach verstellbaren, eine Tischplatte (1) aufnehmenden Gestell (2), mit wenigstens einem elektrischen Motor (4), zur Verstellung des Gestells und mit einer von Hand betätigbaren Schalteinrichtung (8) mit zwei Schaltfunktionen zum gegensinnigen Ansteuern einer Steuereinrichtung (7) für den Motor, **dadurch gekennzeichnet, daß** die Schalteinrichtung (8) einen auf der Unterseite der Tischplatte (1) in deren Randbereich angeordneten Folienschalter (9) zur Beaufschlagung der Steuereinrichtung (7) im Sinne eines Hebens der Tischplatte (1) und ein durch einen Druck auf die Oberseite der Tischplatte (1) betätigbares Schaltglied (10) zur gegensinnigen Ansteuerung des Motors (4) aufweist.

2. Arbeitstisch nach Anspruch 1, **dadurch gekennzeichnet, daß** das Schaltglied (10) aus der Tischplatte (1) besteht, daß die Steuereinrichtung (7) an einen Geber für die Motorbelastung angeschlossen ist und daß der Motor (4) eine von der Steuereinrichtung (7) in Abhängigkeit von einer Änderung der Motorbelastung ansteuerbare, über den Folienschalter (9) für das Heben der Tischplatte (1) freischaltbare Umpoleinrichtung (12) aufweist.

3. Arbeitstisch nach Anspruch 1, **dadurch gekennzeichnet, daß** das Schaltglied (10) aus einem zusätzlichen, auf der Oberseite der Tischplatte (1) angeordneten, dem Folienschalter (9) auf der Tischunterseite gegenüberliegenden Folienschalter (14) zur Beaufschlagung der Steuereinrichtung (7) im Sinne eines Senkens der Tischplatte (1) besteht.

4. Arbeitstisch nach Anspruch 1, **dadurch gekennzeichnet, daß** die beiden Folienschalter (9, 14) durch einen Steg (15) zu einer den Rand der Tischplatte (1) beidseitig umfassenden Baueinheit verbunden sind.

## Claims

1. Working table with a height-adjustable frame (2) receiving a table top (1), with at least one electric motor (4) for adjusting the frame and with a switching device (8) which can be actuated by hand with two switching functions for control in opposite directions of a control device (7) for the motor, **characterised in that** the switching device (8) comprises a membrane switch (9) arranged on the lower side of the table top (1) in its edge region for impacting the control device (7) in the sense of lifting the table top (1) and a switching member (10) which can be actuated by pressure on the upper side of the table top (1) for control of the motor (4) in the opposite direction.

2. Working table according to claim 1, **characterised in that** the switching member (10) consists of the table top (1), that the control device (7) is connected to a sensor for the motor load and that the motor (4) comprises a polarity reversing device (12) which can be controlled by the control device (7) in dependence upon a change in the motor load and which can be activated via the membrane switch (9) for lifting the table top (1).

3. Working table according to claim 1, **characterised in that** the switching member (10) consists of an additional membrane switch (14) arranged on the upper side of the table top (1), lying opposite the membrane switch (9) on the lower side of the table, for impacting the control device (7) in the sense of lowering the table top (1) .

4. Working table according to claim 1, **characterised in that** the two membrane switches (9, 14) are connected by a web element (15) to form a structural unit surrounding the edge of the table top (1) on both sides.

## Revendications

1. Table de travail avec un bâti (2) réglable en hauteur, supportant une plaque de table (1), avec au moins un moteur électrique (4) pour la manoeuvre du bâti et avec un dispositif de commutation (8) actionnable à la main, comprenant deux fonctions de commutation pour la commande en sens inverse d'un dispositif de commande (7) pour le moteur, **caractérisée en ce que** le dispositif de commutation (8) présente un interrupteur à feuille (9), disposé en face inférieure de la plaque de table (1) dans sa zone de bordure, pour solliciter le dispositif de commande (7) dans le sens d'une levée de la plaque de table (1), et un organe de commutation (10), actionnable par une pression exercée sur la face supérieure de la plaque de table (1), pour produire la commande en sens inverse du moteur (4).

2. Table de travail selon la revendication 1, **caractérisée en ce que** l'organe de commutation (10) est composé de la plaque de table (1), **en ce que** le dispositif de commande (7) est raccordé à un capteur pour la sollicitation de moteur, et **en ce que** le moteur (4) présente un dispositif de permutation de pôles (12) pouvant être commandé par le dispositif de commande (7), en fonction d'une modification de la sollicitation du moteur, par l'intermédiaire de l'interrupteur à feuille (9), pour produire la levée de la plaque de table (1).

3. Table de travail selon la revendication 1, **caractérisée en ce que** l'organe de commutation (10) est composé d'un interrupteur à feuille (14) supplémentaire, disposé en face supérieure de la plaque de table (1), placé à l'opposé de l'interrupteur à feuille (9) situé sur la face inférieure de table, pour solliciter le dispositif de commande (7) dans le sens d'un abaissement de la plaque de table (1).

4. Table de travail selon la revendication 1, **caractérisé en ce que** les interrupteurs à feuille (9, 14) sont reliés par une nervure (15), pour former un ensemble entourant sur les deux côtés le bord de la plaque de table (1).
